# EUROPÄISCHE PATENTSCHRIFT

(11) **EP 0 760 881 B1**
(45) Veröffentlichungstag und Bekanntmachung des Hinweises auf die Patenterteilung: **14.01.1998**
(21) Anmeldenummer: 95922514.5
(22) Anmeldetag: 06.06.1995
(51) Int. Cl.: E01C 5/06

(54) **PFLASTERSTEIN AUS BETON**
CONCRETE PAVING STONE
PAVE EN BETON

(30) Priorität: 03.06.1994 DE 9409076 U
(43) Veröffentlichungstag der Anmeldung: 12.03.1997
(73) Patentinhaber: Kortmann, Karl, 48465 Schüttorf (DE)
(72) Erfinder: Kortmann, Karl, 48465 Schüttorf (DE)
(74) Vertreter: Busse & Busse Patentanwälte
(86) Internationale Anmeldenummer: EP9502158
(87) Internationale Veröffentlichungsnummer: WO9533889

(56) Entgegenhaltungen:
- DE-A- 3 303 225
- US-A- 5 267 810

## Beschreibung

Die Erfindung betrifft einen Pflasterstein aus Beton, insbesondere zur Abdeckung von Fahrflächen, nach dem Oberbegriff des Anspruchs 1.

Aus der US-A-5,267,810 ist ein Pflasterstein mit sechseckigem Grundriß bekannt, wobei die jeweiligen Seitenflächen der Pflastersteine mit einer Stützprofilierung versehen sind. Bei einer Verbundverlegung wird in einem jeweiligen Spalt zwischen benachbart verlegten Pflastersteinen lediglich Sand eingebracht, so daß bei hohen Belastungen eine nachteilige Verschiebung der Steine möglich ist und Schadstoffe in den Unterboden eindringen können.

Die DE-A-33 03 225 offenbart einen sechseckigen Pflasterstein, der an benachbarten Seitenflächen Nocken aufweist, die in der Anlagestellung einen vergrößerten Durchlaßspalt bilden. Die Pflasterung ist damit insgesamt wenig belastungsstabil und über den Spalt können sowohl Oberflächenwasser als auch Schadstoffe in den Unterboden eindringen.

Der Erfindung liegt die Aufgabe zugrunde, einen Pflasterstein aus Beton der genannten Art zu schaffen, der bei hoher Belastbarkeit in der Verlegestellung eine zuverlässig dichte Versiegelung ermöglicht.

Ausgehend von einem Pflasterstein nach dem Oberbegriff des Anspruchs 1 löst die Erfindung diese Aufgabe mit den Merkmalen des kennzeichnenden Teils des Anspruchs 1. Hinsichtlich wesentlicher weiterer Ausgestaltungen wird auf die Ansprüche 2 bis 21 verwiesen.

Der erfindungsgemäße Pflasterstein ist im Bereich seiner Seitenwandungen mit horizontal umlaufenden Nuten versehen, die in Verlegestellung mehrerer der Pflastersteine zwischen den benachbarten Seitenwandbereichen so angeordnet sind, daß in diesen bereichsweisen Erweiterungen des Verlegespaltes ein Dichtungsmaterial lagegenau einbringbar ist und damit eine vollständige Versiegelung der Pflasterung möglich wird.

Die eine Aufnahmekammer bildende Nut ist dabei gleichzeitig von der als Fahrfläche dienenden Oberseite der Pflastersteine in horizontaler Richtung soweit abgesenkt, daß beispielsweise bei Überbelastungen im Kantenbereich der Steine verursachte Verschiebungen oder durch in den Spaltbereich eindringende Gegenstände bewirkte Beschädigungen jeweils auf den oberen Bereich des Verlegespaltes beschränkt bleiben und die Aufnahmekammer bzw. das darin befindliche Dichtungsmaterial in jedem Falle so geschützt sind, daß eine zuverlässig dichte Abdeckung des Bodens gegen unbeabsichtigte Versickerungen, beispielsweise von Öl oder dgl., erreicht ist.

Die kammerbildenden Nut-Formen können dabei einen beliebig gestalteten Querschnitt aufweisen, wobei insbesondere bei einer trapezförmigen oder rechteckigen Ausbildung der Herstellungsaufwand des Pflastersteins, beispielsweise durch eine einfache Gießformung, gering gehalten werden kann. Ebenso sind die vertikale Höhenlage der jeweiligen Nut in der Seitenwandung, die Nutabmessungen und die Anzahl der Nut-Formungen je Seitenwand weitgehend variabel, so daß zusätzlich zu den kundenspezifisch wechselnden Anforderungen an die Dichtigkeit der Pflasterung jeweils Pflasterelemente verschiedener Bauformen bereitgestellt und in einer optisch ansprechenden Verlegestellung zu der Pflasterung verarbeitet werden können.

In zweckmäßiger Ausführungsform kann das beispielsweise als ein elastisches oder plastisch formbares Kunststoffband vorgesehene Dichtungsmaterial in die einen Hohlraum bildende Aufnahmekammer bei der Verlegung der Pflasterung eingelegt werden. Durch die elastischen Eigenschaften des Dichtungsmaterials bleibt dessen dichtende Wirkung auch bei hohen Belastungen der Fahrfläche erhalten, da Beschädigungen des Dichtungsmaterials in der Einbaulage auch bei einer geringen vertikalen Verschiebung der Steine oder eindringenden Fremdstoffen weitgehend ausgeschlossen sind.

Die vorbeschriebenen Sechseck-Pflastersteine sind in einer weiteren Ausführungsform mit in den insbesondere gegossenen Steinkörper integrierten Dichtverbindungskörpern versehen, die in der Verlegestellung mehrerer der Steine im Bereich der Seitenwandungen einander gegenüberliegende Überstandsbereiche bilden. Diese überstehenden Bereiche ragen in den Verlegespalt und können hier endseitig derart verbunden werden, daß eine fluiddichte Sicherheitszone geschaffen ist.

Mit dem erfindungsgemäß ausgebildeten Pflasterstein ist bei einer entsprechenden Verbundverlegung eine Verzahnung der aneinander liegenden Seitenflächen derart erreicht, daß insbesondere bei Brems- und Beschleunigungsbelastungen durch Fahrzeuge an der Oberseite der Pflastersteine punktuelle Überbelastungen vermieden sind. Durch eine flächige Druckverteilung über mehrere, im Bereich der Profilzähne gegenseitig abgestützten Sechsecksteine sind nachteilige Verschiebungen in der Verlegeebene der Pflasterung mit hinreichender Sicherheit ausgeschlossen und damit eine zuverlässige Dichtigkeit der Fahrfläche gegen unkontrollierte Versickerungen in den abgedeckten Boden erreicht.

In vorteilhafter Ausführung sind die Profilzähne in einer gegenüber der Höhe des Sechsecksteins verkürzten Länge ausgebildet, so daß in der Verlegestellung der Pflastersteine bereichsweise eine Verlegerinne zwischen den aneinanderliegenden Seitenflächen entsteht, damit eine zuverlässige und gleichbleibende dichte Verlegung möglich ist und eine gute Abdichtung, z.B. mit einer Fugmasse, erfolgen kann.

In einer weiteren Ausführungsform ist der Pflasterstein im Bereich der Stützprofilierung mit Hinterschneidungen versehen, so daß über formschlüssig ineinandergreifende Seitenflächen die Verbundverlegung der Pflastersteine erreicht ist. Vorteilhaft können damit bei Brems- und Beschleunigungsbewegungen von Fahrzeugen an der Oberseite der Pflastersteine auftretende Belastungen, beispielsweise Schub- oder Drehmomente in horizontaler und/oder in vertikaler Richtung, über eine formschlüssige Verbindung der Pflastersteine in die gebildete Verlegefläche so eingetragen werden, daß Überbelastungen von einzelnen Pflastersteinen vermieden sind.

Durch eine Druckverteilung auf mehrere der insbesondere als Sechsecksteine vorgesehenen Pflastersteine, die ihrerseits über mehrere mit den Hinterschneidungen versehene Profilzähne eine gegenseitige formschlüssige Abstützung aufweisen, können damit nachteilige Verschiebungen in der Verlegeebene der Pflasterung auch bei erhöhten Belastungen mit hinreichender Sicherheit ausgeschlossen, die Bildung eines Spalts durch Verschiebung einzelner Pflastersteine vermieden und so unkontrollierten Versickerungen von Schadstoffen, beispielsweise von Öl oder dgl., in den abgedeckten Boden entgegengewirkt werden.

Weitere Einzelheiten und Vorteile der Erfindung ergeben sich aus der nachfolgenden Beschreibung und den Zeichnungen, die mehrere Ausführungsbeispiele des erfindungsgemäßen Pflastersteines veranschaulichen. In der Zeichnung zeigen:
- Fig. 1: eine Draufsicht eines Pflastersteines gemäß der Erfindung in einer ersten Ausführungsform,
- Fig. 2: einen Teilausschnitt des Pflastersteins in Seitenansicht gemäß einer Linie II - II in Fig. 1,
- Fig. 3: eine Draufsicht des Pflastersteines in einer zweiten Ausführungsform,
- Fig. 4: einen Teilausschnitt des Pflastersteines gemäß Fig. 3 in Seitenansicht gemäß einer Linie IV - IV in Fig. 3,
- Fig. 5: eine Draufsicht mehrerer Pflastersteine gemäß Fig. 1 in Verlegestellung,
- Fig. 6: eine Draufsicht mehrerer Pflastersteine gemäß Fig. 3 in einer Verlegestellung,
- Fig. 7: eine Draufsicht des Pflastersteines ähnlich Fig. 1 in einer erweiterten Ausführungsform,
- Fig. 8: eine Draufsicht des Pflastersteines ähnlich Fig. 3 in einer erweiterten Ausführungsform,
- Fig. 9: einen Teilausschnitt zweier Pflastersteine in Verbundstellung gemäß einer Linie IX -IX in Fig. 5,
- Fig. 10: einen Teilausschnitt zweiter Pflastersteine in Verbundstellung gemäß einer Linie X - X in Fig. 6,
- Fig. 11 bis 22: jeweils eine Draufsicht auf den erfindungsgemäßen Pflasterstein in zweckmäßiger Sechseckform mit unterschiedliche Konturen darbietenden Profilzähnen,
- Fig. 23: mehrere Ausschnitte von Pflastersteinen mit unterschiedliche Längen aufweisenden Profilzähnen,
- Fig. 24 und 25: jeweils eine Draufsicht auf den erfindungsgemäßen Pflasterstein in einer unregelmäßigen Sechseckform,
- Fig. 26: eine Prinzipdarstellung des Pflastersteins ähnlich Fig. 2 mit unterschiedlich geformten Fasen,
- Fig. 27: eine Prinzipdarstellung des Pflastersteins ähnlich Fig. 4 mit unterschiedlich geformten Fasen,
- Fig. 28: eine Draufsicht eines Pflastersteines gemäß der Erfindung mit Hinterschneidungen in den Seitenflächen,
- Fig. 29: eine Draufsicht mehrerer Pflastersteine gemäß Fig. 28 in Verlegestellung,
- Fig. 30: eine Draufsicht des Pflastersteines mit Hinterschneidungen in einer zweiten Ausführungsform,
- Fig. 31: eine Draufsicht mehrerer Pflastersteine gemäß Fig. 30 in Verlegestellung,
- Fig. 32: eine vergrößerte Ausschnittsdarstellung zweier in Verlegestellung befindlicher Pflastersteine mit jeweils einer eine gemeinsame Aufnahmekammer bildenden Nut in der Seitenwandung,
- Fig. 33: eine Darstellung ähnlich Fig. 32 mit einem fußseitigen Stützansatz an den Seitenflächen der beiden Pflastersteine,
- Fig. 34: eine Draufsicht auf zwei sechseckige Pflastersteine mit einer als Nut- und Federverbindung ausgebildeten Stützprofilierung in Verlegestellung,
- Fig. 35: jeweilige Einzeldarstellungen ähnlich Fig. 33 mit dem fußseitigen Stützansatz an den Pflastersteinen,
- Fig. 36: eine Schnittdarstellung gemäß einer Linie IV - IV in Fig. 34 mit die horizontale Nut-Formung im Bereich der vertikalen Nut- und Federverbindung aufweisenden Pflastersteinen,
- Fig. 37: Querschnittsdarstellungen ähnlich Fig. 32 bzw. Fig. 36 mit in die Nut eingelegtem Dichtungsmaterial,
- Fig. 38: ein Teilausschnitt ähnlich Fig. 9 in ein die Pflastersteine integrierten Dichtverbindungskörpern,
- Fig. 39: ein Teilausschnitt ähnlich Fig. 10 mit den Dichtverbindungskörpern in einer zweiten Ausführungsform,
- Fig. 40 und Fig. 41: jeweilige Teilausschnitte ähnlich Fig. 32 mit den beiden Ausführungsformen der Dichtverbindungskörper in Verlegestellung.

In Fig. 1 ist der erfindungsgemäß als Sechseckstein 1 ausgebildete Pflasterstein in einer dessen Außenkontur verdeutlichenden Draufsicht dargestellt, wobei dessen regelmäßige sechseckige Grundgestalt jeweilige Seitenflächen 2 mit gleicher Länge B darbietet. Diese in einer Verbundstellung (Fig. 5, Fig. 6) aneinander abstützbaren Seitenflächen 2 des Sechsecksteins 1 sind mit einer Stützprofilierung 3 versehen, mit der eine vorteilhafte Stabilitätserhöhung einer Pflasterung in der Verlegestellung erreichbar ist.

In zweckmäßiger Ausbildung sind an den Sechseckstein 1 als Stützprofilierung 3 jeweils trapezförmige Profilzähne 4, 4' im Bereich jeder der Seitenflächen 2 angeformt, wobei zwischen diesen Profilzähnen 4, 4' jeweils ein Aufnahmeraum 5 belassen ist.
Die in Verlegestellung (Fig. 5, Fig. 6) vertikal ausgerichteten Profilzähne 4, 4' sind dabei gleichmäßig über die jeweilige Seitenfläche 2 verteilt, wobei diese insbesondere jeweils zwei Profilzähne 4, 4' aufweisen, denen zwei Aufnahmeräume 5, 5' zugeordnet sind.

Der Sechseckstein 1 kann in einer beliebig um eine mittlere Hochachse 6 gedrehten Verlegestellung in die Verbundpflasterung gelegt werden. Dazu weist jede der Seitenflächen 2 in zweckmäßiger Ausführung unmittelbar beginnend an einer der Spitzen 8 des Sechsecksteins 1 den ersten Profilzahn 4 auf und diesem ist im Uhrzeigersinn der jeweils zweite Profilzahn 4' nachgeordnet. Zwischen den Profilzähnen 4, 4' ist dabei der gleiche Abstand A belassen. Ebenso ist denkbar, die Profilzahnung spiegelbildlich anzuordnen und beginnend an der Spitze 8 die Profilzähne 4 und 4' entgegen dem Uhrzeigersinn nacheinander anzuordnen.

Die geschnittene Darstellung gemäß Fig. 2 verdeutlicht, daß die Profilzähne 4, 4' eine der Höhe H des Sechsecksteins 1 entsprechende Längserstreckung aufweisen. Ebenso kann der Sechseckstein in einer zweiten Ausführungsform gemäß Fig. 3 und Fig. 4 mit Profilzähnen 14, 14' versehen sein, die jeweils unterhalb einer als Nutzfläche vorgesehenen Oberseite 9 des Sechsecksteins 1 enden. Damit ist der Profilzahn 14, 14' mit einer sich bereichsweise über die Höhe H der Seitenflächen 2, 2' erstreckenden Länge H' versehen, die in der Verbindungsstellung (Fig. 9, 10) eine Verdeckung der Profilzähne 14, 14' derart ermöglicht, daß eine Pflasterung im Bereich der Oberseite 9 nur die regelmäßige Grundgestalt des Sechsecks darbietet.

In Fig. 2 ist verdeutlicht, daß der Profilzahn 4, 4' im Übergangsbereich zur Oberseite 9 des Secksecksteines 1 eine Fase 10 aufweist. Der jeweils im Bereich des Aufnahmeraumes 5, 5' zugeordnete Übergangsbereich der Seitenflächen 2, 2' kann in zweckmäßiger Ausführung ebenfalls mit einer Fase 10' versehen sein.

In Fig. 4 ist der eine Höhe H' aufweisende Profilzahn 4, 4' im Bereich seiner in Verlegestellung oberen Seite mit einer Schräge 11 ausgebildet, die in der Verbundstellung (Fig. 6) eine bodenseitig gerippte Verlegerinne 12 bildet.

In der Verlegestellung gemäß Fig. 5 bilden die jeweiligen Oberseiten 9 der aneinander abgestützten Sechsecksteine 1 eine weitgehend ebene Nutzfläche, die lediglich im Bereich der oberen Fasen 10 eine Fuge 13 bildet.

Die in Fig. 7 und Fig. 8 dargestellten Ausführungsformen des Pflastersteins sind eine denkbare Abwandlung des vorbeschriebenen Sechsecksteins 1, wobei aufbauend auf der Stützprofilierung 3 und deren regelmäßiger Anordnung im Bereich der Seitenfläche eine beliebige Vergrößerung der Pflastersteine 1' bzw. 1'' gemäß Fig. 7 und 8 als Grundelemente denkbar ist, das auch als Dreieck, in jeder Form eines Vierecks oder Vielecks ausgebildet sein kann.

Die Schnittdarstellungen gemäß den Fig. 9 und Fig. 10 verdeutlichen sowohl die Verbindungsstellungen der jeweiligen Profilzahnpaare 4, 4' bzw. 14; 14' als auch die unterschiedliche Ausbildung der Fuge 13 und der Verlegerinne 12, die in der Einbaulage der Pflastersteine so mit einem Dichtungsmaterial verschlossen werden kann, daß zwischen den Steinen durch einen gleichmäßigen Verfugungsabstand (z.B. 10 bis 15 mm) eine zuverlässige Dichtigkeit erreicht und diese auch durch hohe Belastungen im Bereich der Oberseite 9 nicht wesentlich beeinflußt ist.

In Fig. 11 bis 22 sind beispielhaft weitere Ausführungsformen des Sechsecksteins 1 veranschaulicht, wobei jeweils die Kontur der Profilzähne 4, 4' bzw. 14, 14' in unterschiedlicher geometrischer Gestalt deutlich wird. Nicht dargestellt ist dabei eine ebenfalls denkbare dreieckige Kontur der Profilzähne 4, 4' bzw. 14, 14'. Die Ausführungen gemäß Fig. 17 bis 22 zeigen dabei Konturen, die im Bereich der jeweiligen Seitenflächen 2 mit nur einem Profilzahn 4 bzw. 14 und einem Aufnahmeraum 5 versehen sind.

In Fig. 23 a) bis i) sind die geometrischen Gestaltungen der Profilzähne 4, 4' bzw. 14, 14' im wesentlichen unverändert, weisen jedoch unterschiedliche Längen L und L' auf, so daß die Sechsecksteine 1 in einer weitgehend vorbestimmten Einbaulage zu verlegen sind (nicht dargestellt).

In Fig. 24 und Fig. 25 ist der Sechseckstein 1 mit unterschiedlichen Seitenlängen B' und B'' ausgebildet und veranschaulicht damit beispielhaft weitere denkbare Konturänderungen, die jedoch auf die Ausbildung der Profilzähne 4, 4' bzw. 14, 14' und deren Verbindungsstellung bei der Verlegung keinen Einfluß haben und lediglich den optischen Eindruck der Pflasterung verändert.

In Fig. 26 und 27 ist in jeweiligen Prinzipdarstellungen a) bis c) und a) bis e) die variable Ausbildung der Fasen 10, 10' und der Schräge 11 im Bereich der Seitenfläche 2 bzw. der Profilzähne 4, 4' und 14, 14' veranschaulicht (ähnlich Fig. 2 bis. 4), wobei die Ausführungsform einer Schräge jeweils mit S bezeichnet ist und sich die Kennzeichnung R auf die Ausbildung eines Radius bezieht.

In Fig. 28 ist ein in seiner Grundkontur ebenfalls als Sechseckstein ausgebildeter Pflasterstein 101 in einer geänderten Ausführungsform veranschaulicht, wobei der Pflasterstein 101 jeweilige Stützprofilierungen in den Seitenflächen 102 aufweist und diese mit einer gleichen Kantenlänge B ausgebildet sind. Ebenso ist denkbar, den Pflasterstein mit unterschiedlich langen Kantenlängen und/oder einer unterschiedlichen Anzahl von Formecken so auszubilden, daß über verschiedene Vieleckkonturen unterschiedliche Verlegestrukturen gebildet werden können.

In den Seitenflächen 102, 102' des Pflastersteins 101 sind dabei in Umfangsrichtung jeweils abwechselnd ein Nutteil 103 und ein Federteil 104 ähnlich den Ausführungsformen in Fig. 1 bis Fig. 28 vorgesehen, womit die in Verlegestellung (Fig. 29, Fig. 31) wirksame Stützprofilierung für mehrere der sechseckigen Pflastersteine 101 gebildet ist.

Bei dem Pflasterstein 101 gemäß dieser Ausführungs ist die Stützprofilierung im Bereich der Nut- und Federteile 103, 104 jeweils mit Hinterschneidungen 105, 106 versehen, die mit geringem Aufwand eine Verbesserung der Verbundsstabilität in der Verlegestellung der Pflastersteine 101 (Fig. 29) ermöglichen.

Die in Fig. 28 und 30 in Einzeldarstellungen veranschaulichten Pflastersteine 101 bzw. 101' verdeutlichen in der Draufsicht, daß sich die Hinterschneidungen 105, 106 bzw. 105', 106' in vertikaler Richtung (d.h. senkrecht zur Zeichnungsebene) über die jeweilige Seitenfläche 102, 102' erstrecken. In zweckmäßiger Ausführung und zur Verringerung des Herstellungsaufwandes sind in jeder der Seitenflächen 102, 102' jeweils nur ein einziger Nutteil 103 bzw. ein einziger Federteil 104 als Stützprofilierung vorgesehen, wobei ebenso die Anordnung mehrerer derartiger, mit den Hinterschneidungen 105, 106 bzw. 105', 106' versehener Stützprofilierungen denkbar ist.

Für einen weitgehend vollständigen Formschluß in der stabilen Verlegestellung sind der Nutteile 103 und der Federteile 104 im Bereich der Hinterschneidungen 105, 106 mit einer im wesentlichen komplementären und bei der Verlegung der Pflastersteine 101 eine einfache vertikale Verrastung ermöglichenden Querschnittsform ausgebildet, wobei die Einzeldarstellung gemäß Fig. 28 und 30 eine bevorzugter Ausführungsform verdeutlichen, bei der die Nutteile 104 und die Federteile 103 jeweils eine spitzwinklige Dreiecksform im Bereich der Hinterschneidungen 105, 106 aufweisen. Denkbar ist dabei ebenfalls eine rechteckige oder bogenförmige Kontur der Hinterschneidungen.

In der zweiten Ausführung des Pflastersteins 101' gemäß Fig. 30 ist die Anlagekontur der Hinterschneidungen 105', 106' mit komplementären Stützradien 107, 108 ausgebildet, so daß damit sowohl die Herstellung als auch die Verlegung des Pflastersteins 101' vereinfacht ist.

In einer weiteren denkbaren Ausführungsform können die Hinterschneidungen auch mit einer sich nur bereichsweise über die Höhe der Seitenflächen 102, 102' erstreckenden Länge ausgebildet sein (nicht dargestellt), so daß die Pflastersteine jeweils bei der Verlegung in einer um 180° gewendeten Verlegestellung miteinander verhakt werden. Ebenso ist denkbar, zumindest bereichsweise eine Hinterschneidung in einer horizontal in den jeweiligen Seitenflächen umlaufenden Stützprofilierung vorgesehen (nicht dargestellt), so daß damit nach einer horizontalen Verhakung der Pflastersteine die Stabilität in der gemeinsamen Verlegestellung und die Dichtigkeit der Fahrfläche ebenfalls verbessert werden können.

In Fig. 32 sind zwei in einer Verlegestellung befindliche Pflastersteine 201, 201' in einer vergrößerten Ausschnittsdarstellung veranschaulicht, wobei in Zusammenschau mit der Draufsicht gemäß Fig. 34 eine mehreckige Außenkontur (hier regelmäßiges Sechseck) der Pflastersteine 201, 201' deutlich wird. Die beiden benachbarten Pflastersteine 201, 201' sind zur Bildung einer Pflasterung (nicht dargestellt) im Bereich ihrer einander zugewandten und senkrecht zur Oberfläche 202 der Steine ausgerichteten Seitenflächen 203 aneinander abgestützt und bilden dabei im gemeinsamen Stützbereich einen Verlegespalt 204.

Die Pflastersteine 201, 201' in dieser Ausführungsform sind im Bereich der Seitenflächen 203 jeweils mit einer Nut 205, 205' (Fig. 32, Fig. 33) versehen, so daß in Verlegestellung mehrerer der Pflastersteine 201, 201' (Fig. 34) eine in allen Seitenflächen 203 umlaufende und im wesentlichen geschlossene Aufnahmekammer 206, 206' gebildet werden kann.

In die Aufnahmekammer 206, 206' (Fig. 37) ist in zweckmäßiger Ausführung ein elastisches Dichtungsmaterial 207 eingebracht, mit dem die jeweilige Aufnahmekammer 206, 206' zumindest bereichsweise ausgefüllt ist. Als Dichtungsmaterial 207 kann dabei in vorteilhafter Ausbildung eine Kordel 208 vorgesehen sein, die zur Verbesserung der Dichtigkeit zusätzlich mit einem an sich bekannten Fugenmaterial 209, beispielsweise einem bitumenhaltigen Klebstoff oder dgl., abgedeckt wird.

Bei den in Fig. 32 bis Fig. 37 dargestellten Aufnahmekammern 206 bzw. 206' sind die jeweiligen Nuten 205, 205' derart ausgebildet, daß in Verlegestellung der jeweiligen Pflastersteine 201, 201' eine im wesentlichen horizontal umlaufende Aufnahmekammer 206, 206' gebildet ist. Ebenso ist denkbar, die Nuten in einer mäanderförmig verlaufenden Konturform (nicht dargestellt) auszubilden und die jeweiligen Nutwangen 211 und/oder den Nutgrund 212 (Fig. 33) so zu profilieren, daß unterschiedliche Querschnittsformen der Aufnahmekammern entstehen und diese beispielsweise ein entsprechend vorgeformtes Dichtungsmaterial 207 so aufnehmen können, daß ohne zusätzliche Hilfsmittel eine schnelle Verlegung der Pflastersteine 201, 201' möglich ist.

Anstelle der veranschaulichten einzigen Nut 205, 205' in den Ausführungsformen gemäß Fig. 32 bis Fig. 37 können in den jeweiligen Seitenflächen 203 der Pflastersteine 201, 201' auch mehrere parallel umlaufende Nuten (nicht dargestellt) vorgesehen sein, so daß mit geringem Aufwand eine Möglichkeit geschaffen ist, das Dichtungsmaterial 207 in unterschiedlichen Höhen der Seitenflächen 203 zu positionieren oder gleichzeitig mehrere der Aufnahmekammern als Dichtbereiche zu nutzen.

In zweckmäßiger Ausführungsform sind die Nuten 205, 205' an jeder Seitenfläche 203 der benachbarten Pflastersteine 201, 201' in gleicher Höhe (Fig. 32, Fig. 33) angeordnet, so daß ein nach beiden Seiten hinreichend großer Aufnahmeraum 206, 206' gebildet ist.

In der Ausführungsform der Pflastersteine 201, 201' gemäß Fig. 33 sind die jeweiligen Seitenflächen 203' unterhalb der jeweiligen Nuten 205, 205' mit einem gegenüber dem oberen Seitenflächenbereich 203" vorstehenden Formansatz 214, 214' versehen, so daß in der dargestellten Verlegestellung die unteren Formansätze 214, 214' aneinanderliegen und nahe der Oberfläche 202 der Steine 201, 201' ein oberer erweiterter Spaltbereich 204' gebildet ist, dessen Breite B mit geringem Aufwand eine nachträgliche Einbringung des Dichtungsmaterials 207 ermöglicht.

Die in Fig. 34 dargestellten Pflastersteine 201, 201' weisen im Bereich ihrer Seitenflächen 203 jeweils eine in vertikaler Richtung verlaufende und sich zumindest bereichsweise mit der jeweiligen Nut 205, 205' verschneidende Stützprofilierung 215 auf, die mit in Verlegestellung mehrerer der Pflastersteine 201, 201' einander komplementär entsprechenden und in einem stabilen Abstützungseingriff verzahnten Nut- und Federteilen 216, 217 versehen ist. Mit dieser Ausbildung der Stützprofilierung 215 und der umlaufenden Nut 205, 205' ist eine Pflasterung herstellbar, in der mit geringem Aufwand eine besonders hohe Belastungsstabilität der Steine bewirkende Stützprofilierung und ein gegen einsickernde Schadstoffe geschützter Spalt 204, 204' miteinander kombiniert sind.

Die Darstellungen gemäß Fig. 35 und Fig. 36 verdeutlichen in der jeweils rechten Darstellung eine denkbare Ausbildung der Aufnahmekammern 206' mit jeweils einer nur einerseits, beispielsweise in dem Bereich des Federteils 217 der Stützprofilierung 215 angeordneten Nut 205", wobei eine derartige einseitige Anordnung der Aufnahmekammer 206' insbesondere für den Verlegerandbereich einer Pflasterung (nicht dargestellt) vorgesehen sein kann und entsprechende ebene Seitenflächen aufweisende Endsteine und die vorbeschriebenen Nut-Steine gemeinsam verlegt sind.

In Fig. 38 bis 41 sind weitere denkbare, die Dichtigkeit der Fahrfläche verbessernde Ausführungsformen des erfindungsgemäßen Pflastersteines 1 bzw. 201 in geschnittenen Darstellungen veranschaulicht, wobei diese jeweils mit einem in den Steinkörper formschlüssig integrierten Dichtverbindungskörper 300 versehen sind, der beispielsweise gleichzeitig bei der Herstellung des Beton-Steines eingegossen wird.

In der Ausbildung gemäß Fig. 38 ist der Dichtverbindungskörper 300 als ein randseitig die Seitenfläche 2 des Pflastersteins 1 ummantelndes Rahmenteil 301 ausgebildet, dessen Ankerteile 302 während der Herstellung des Pflastersteines 1 eingegossen sind und damit das Rahmenteil 301 formschlüssig nach Art eines Widerhakens mit dem Grundkörper des Steines verbinden. In der dargestellten Verlegestellung der beiden Pflastersteine 1 grenzen die jeweiligen Rahmenteile 301 unmittelbar aneinander und sind im oberen Bereich der Verlegerinne 312 über eine beispielsweise geklebte oder geschweißte Verbindungsnaht 312' derart verbunden, daß die Fuge 13 fluiddicht abgeschlossen ist.

In Fig. 39 bis 41 sind weitere Ausführungsformen des Dichtverbindungskörpers 300 veranschaulicht, wobei dieser gemäß Fig. 39 und Fig. 40 jeweils von einem mit seinem freien Ende in die Verlegerinne 312' bzw. die Aufnahmekammer 206 vorstehenden Bandprofilkörper 314 mit dessen Festlegung im Steinkörper bewirkenden Widerhakenteilen 302' gebildet ist. Die Bandprofilkörper 314 sind in der dargestellten Verlegestellung jeweils im Bereich der Verbindungsnähte 312' so verbunden, daß die erweiterten Kammerbereiche ebenfalls fluiddicht verschlossen sind. Die in Fig. 41 dargestellte Ausführungsform veranschaulicht das Rahmenteil 301 ähnlich der Ausführungsform in Fig. 38 in Kombination mit der Aufnahmekammer 206 gemäß Fig. 40.

In zweckmäßiger Ausführung sind sowohl das Rahmenteil 301 als auch der Bandprofilkörper 314 aus einem thermoplastischen Kunststoff gebildet, so daß die jeweilige Verbindungsnaht 312' in der Verlegestellung mit einem einfachen Heizelement erzeugt werden kann.

Mit der vorbeschriebenen Sechseckstein-Kontur ist ein Pflasterstein geschaffen, der insbesondere durch seine in der ebenen Verlegestellung im wesentlichen gleichmäßige 120°-Winkel darbietenden Seitenflächen eine hohe Stabilität der aneinanderliegenden Steine bewirkt, wobei gleichzeitig eine verbesserte Bruchsicherheit der Einzelsteine und zuverlässige Dichtigkeit im Bereich der Verlegefuge erreicht sind.

## Patentansprüche

1. Pflasterstein, insbesondere aus Beton, mit einer vorzugsweise ein Sechseck bildenden Außenkontur, deren in Verlegestellung auf einer Unterlage einander zugewandten Seitenflächen (2; 102; 203) mit einer Stützprofilierung (3; 103, 104; 215) versehen sind, die sich vertikal über zumindest einen Teil der Höhe der jeweiligen Seitenflächen (2; 102; 203) erstreckt und die Stützprofilierung (3; 103, 104; 215) an jeder Seitenfläche (2; 102; 203) zumindest einen Profilzahn (4, 4'; 14, 14'; 104; 217) und einen im Querschnitt komplementären Aufnahmeraum (5; 103; 105) darbietet, wobei bei benachbart verlegten Pflastersteinen (1; 101; 201) deren Profilzähne jeweils in einen Aufnahmeraum (5; 103; 105) des jeweils benachbarten Pflastersteins (1; 101; 201) eingreifen, **dadurch gekennzeichnet**, daß der Pflasterstein (1; 101; 201) im Bereich seiner Seitenflächen (2; 102; 203) mit zumindest einer umlaufenden Nut (12;205;205';205") für die Aufnahme von Dichtungsmaterial (207;208,209) oder mit einem die Seitenfläche (2; 102; 202) jeweils nach außen überragenden Dichtungsverbindungskörper (300) versehen ist.

2. Pflasterstein nach Anspruch 1, dadurch gekennzeichnet, daß an jeder Seitenfläche (2) zumindest jeweils ein Profilzahn (4, 4') und ein Aufnahmeraum (5) im Abstand zu den vertikalen Rändern (8) der Seitenfläche (2) angeordnet ist.

3. Pflasterstein nach Anspruch 1 oder 2, dadurch gekennzeichnet, daß die Profilzähne (4, 4'; 14, 14'; 104; 217) trapezförmig sind.

4. Pflasterstein nach einem der Ansprüche 1 bis 3, dadurch gekennzeichnet, daß jede Seitenfläche (2; 102; 203) mit mehreren Profilzähnen (4, 4'; 14, 14'; 104; 217) und mehreren Aufnahmeräumen (5; 103; 205) versehen ist.

5. Pflasterstein nach einem der Ansprüche 1 bis 4, dadurch gekennzeichnet, daß jede der Seitenflächen (2) einen ersten, unmittelbar beginnend an eine Ecke (8) des, vorzugsweise sechseckigen, Steins (1) angrenzenden Profilzahn (4; 14) aufweist und diesem im Uhrzeigersinn ein jeweils zweiter Profilzahn (4'; 14') im Abstand nachgeordnet ist.

6. Pflasterstein nach Anspruch 5, dadurch gekennzeichnet, daß die Profilzähne (4, 4'; 14; 14') jeder Seitenfläche (2) den gleichen Abstand (A) aufweisen.

7. Pflasterstein nach einem der Ansprüche 1 bis 6, dadurch gekennzeichnet, daß die Profilzähne (4, 4') eine der Höhe (H) des Pflastersteines (1) entsprechende Länge aufweisen.

8. Pflasterstein nach einem der Ansprüche 1 bis 7, dadurch gekennzeichnet, daß die Profilzähne (14, 14') mit einer sich über einen Teil der Höhe (H) der Seitenfläche (2) erstreckenden Länge (H') ausgebildet sind.

9. Pflasterstein nach Anspruch 8, dadurch gekennzeichnet, daß die Profilzähne (14, 14') jeweils unterhalb der als Nutzfläche vorgesehenen Oberseite (9) des Pflastersteins (1) enden.

10. Pflasterstein nach Anspruch 8 oder 9, dadurch gekennzeichnet, daß die Profilzähne (4, 4'; 14, 14') eine obere Schräge (10; 11) aufweisen.

11. Pflasterstein nach einem der Ansprüche 1 bis 10, dadurch gekennzeichnet, daß die Seitenflächen (2) im Übergangsbereich zur Oberseite (9) des Pflastersteins (1) zwischen den Profilzähnen (4, 4') eine Fase (10') aufweisen.

12. Pflasterstein nach einem der Ansprüche 1 bis 11, dadurch gekennzeichnet, daß die Profilzähne (4, 4'; 14, 14') und die Aufnahmeräume (5; 103; 205) der Stützprofilierung (103, 104) zumindest einen Hinterschneidungsbereich (105, 106; 105', 106') aufweisen.

13. Pflasterstein nach Anspruch 12, dadurch gekennzeichnet, daß sich der Hinterschneidungsbereich (105, 106; 105', 106') über die gesamte Höhe der jeweiligen Seitenfläche (102, 102') erstreckt.

14. Pflasterstein nach Anspruch 12 oder 13, dadurch gekennzeichnet, daß die Hinterschneidungsbereiche (105, 106; 105', 106') abgerundete Übergänge (107) aufweisen.

15. Pflasterstein nach einem der Ansprüche 1 bis 14, dadurch gekennzeichnet, daß in jeder der Seitenflächen (203) mehrere parallel umlaufende Nuten (205, 205'; 205") vorgesehen sind.

16. Pflasterstein nach einem der Ansprüche 1 bis 15, dadurch gekennzeichnet, daß die Nuten (205, 205'; 205") in Verlegestellung des jeweiligen Pflastersteins (201, 201') im wesentlichen horizontal verlaufen und die Nuten mit dem Profilzahn eines zugeordneten Pflastersteins eine horizontale Verhakung bilden.

17. Pflasterstein nach einem der Ansprüche 1 bis 16, dadurch gekennzeichnet, daß die Nut(en) (205, 205'; 205") an jeder Seitenfläche der benachbarten Pflastersteine (201, 201') in gleicher Höhe angeordnet ist (sind).

18. Pflasterstein nach einem der Ansprüche 1 bis 17, dadurch gekennzeichnet, daß die Nut(en) (205, 205'; 205") in Profillängsrichtung jeweils gerade oder mäanderförmig verlaufen.

19. Pflasterstein nach einem der Ansprüche 1 bis 18, dadurch gekennzeichnet, daß die jeweiligen Seitenflächen (203') unterhalb der Nut(en) (205, 205'; 205") einen gegenüber dem oberen Seitenflächenbereich (203") vorstehenden Formansatz (214, 214') aufweisen.

20. Pflasterstein nach einem der Ansprüche 1 bis 19, dadurch gekennzeichnet, daß der Dichtverbindungskörper (300) in den Pflasterstein (1; 101; 201) integriert ist und in Verlegestellung mehrerer Pflastersteine benachbarte Dichtverbindungskörper (300) im jeweiligen Verlegespaltbereich (12; 13; 204; 204'; 206) verbindbar ist.

21. Pflasterstein nach einem der Ansprüche 1 bis 20, dadurch gekennzeichnet, daß der Dichtverbindungskörper (300) als ein Kunststoffprofilteil ausgebildet ist.

## Claims

1. A paving block, particularly of concrete and having an outer contour which preferably forms a hexagon and of which, when the block is in the position to be laid on an underlying surface, the mutually facing lateral surfaces (2; 102; 203) are provided with a bracing profiling (3; 103, 104; 215) which extends vertically over at least a part of the height of the respective lateral surfaces (2; 102, 103), the bracing profiling (3; 103, 104; 215) having on each lateral surface (2; 102; 203) at least one profiled tooth (4, 4'; 14, 14'; 104; 217) and a cross-sectionally matching receiving space (5; 103; 105) whereby, when paving blocks (1; 101; 201) are adjacently laid, their profiled teeth engage respective receiving spaces (5; 103; 105) in the respectively adjacent paving block (1; 101; 201), characterised in that the paving block (1; 101; 201) is, in the region of its lateral surfaces (2; 102; 303), provided with at least one encircling groove (12; 205, 205', 205") to receive sealing material (207, 208, 209) or with a sealing connecting member (300) which projects outwardly over each lateral surface (2; 102; 202).

2. A paving block according to claim 1, characterised in that there is on each lateral surface (2) at least one profiled tooth (4, 4') and one receiving space (5) spaced apart from the vertical edges (8) of the lateral surface (2).

3. A paving block according to claim 1 or 2, characterised in that the profiled teeth (4, 4'; 14, 14'; 104'; 217) are of trapezoidal shape.

4. A paving block according to one of claims 1 to 3, characterised in that each lateral surface (2; 102; 203) is provided with a plurality of profiled teeth (4, 4'; 14, 14'; 104' 217) and a plurality of receiving spaces (5' 103; 205).

5. A paving block according to one of claims 1 to 4, characterised in that each of the lateral surfaces (2) has, starting directly at one comer (8) of the preferably hexagonal block (1) and adjacent each of the lateral surfaces (2), a profiled tooth (4; 14) which, in a clockwise direction, is followed after a space by a second profiled tooth (4'; 14').

6. A paving block according to claim 5, characterised in that the profiled teeth (4, 4'; 14, 14') on each lateral surface (2) are spaced apart by the same amount (A).

7. A paving block according to one of claims 1 to 6, characterised in that the profiled teeth (4, 4') are of a length which corresponds to the height (H) of the paving block (1).

8. A paving block according to one of claims 1 to 7, characterised in that the profiled teeth (14, 14') are constructed to have a length (H') extending over a part of the height (H) of the lateral surface (2).

9. A paving block according to claim 8, characterised in that the profiled teeth (14, 14') respectively end below the top surface (9) of the paving block (1) which is provided as a useful surface.

10. A paving block according to claim 8 or 9, characterised in that the profiled teeth (4, 4'; 14, 14') have an upper sloping surface (10, 11).

11. A paving block according to one of claims 1 to 10, characterised in that the lateral surfaces (2) comprise a chamfer (10') in the zone of transition to the upper surface (9) of the paving block (1), between the profiled teeth (4, 4').

12. A paving block according to one of claims 1 to 11, characterised in that the profiled teeth (4, 4'; 14, 14') and the receiving (5; 103, 205) of the bracing profiling (103, 104) have at least one back-tapered zone (105, 106; 105', 106').

13. A paving block according to claim 12, characterised in that the back-tapered zone (105; 106; 105'; 106') extends over the total height of the respective lateral surface (102, 102').

14. A paving block according to claim 12 or 13, characterised in that the back-tapered zones (105, 106; 105', 106') have rounded-off transitions (107).

15. A paving block according to one of claims 1 to 14, characterised in that there are a plurality of encircling grooves (205, 205'; 205") in each of the lateral surfaces (203).

16. A paving block according to one of claims 1 to 15, characterised in that when the respective paving block (201, 201') is in the laying position, the grooves (205, 205'; 205") extend substantially horizontally, the grooves forming a horizontal interlock with the profiled tooth of an associated paving block.

17. A paving block according to one of claims 1 to 16, characterised in that the groove(s) (205, 205'; 205") is(are) disposed at the same height on each lateral surface of the adjacent paving blocks (201, 201').

18. A paving block according to one of claims 1 to 17, characterised in that the groove(s) (205, 205'; 205") extend respectively straight or meanderingly in the longitudinal direction of the profile.

19. A paving block according to one of claims 1 to 18, characterised in that the respective lateral surfaces (203') have below the groove(s) (205, 205'; 205") a shaped projection (214, 214') which protrudes opposite the upper portion (203") of the lateral surface.

20. A paving block according to one of claims 1 to 19, characterised in that the sealing connecting member (300) is integrated into the paving block (1; 101; 201) and, when a plurality of paving blocks are in the laying position, adjacent sealing connecting members (300) can be connected in the respective gap (12; 13; 204; 204'; 206) between the laid blocks.

21. A paving block according to one of claims 1 to 20, characterised in that the sealing connecting member (300) is constructed as a synthetic plastics profiled part.

## Revendications

1. Pavé, en particulier en béton, ayant un contour extérieur définissant de préférence un hexagone, dont les faces latérales (2; 102; 203) tournées l'une vers l'autre en position de pose sur un substrat sont pourvues d'un profilage d'appui (3; 103, 104; 215) qui s'étend verticalement sur au moins une partie de la hauteur des faces latérales respectives (2; 102; 203), le profilage d'appui (3; 103, 104; 215) présentant sur chaque face latérale (2 ; 102 ; 203) au moins une dent profilée (4, 4' ; 14, 14' ; 104 ; 217) et un espace de logement (5; 103; 105) de section transversale complémentaire, sachant que, dans le cas de pavés posés côté à côte (1; 101; 201), leurs dents profilées viennent chacune en prise avec un espace de logement (5; 103; 105) du pavé voisin (1; 101; 201), caractérisé en ce que le pavé (1; 101; 201) est pourvu, dans la zone de ses faces latérales (2; 102; 203), d'au moins une rainure périphérique (12; 205; 205'; 205") pour la réception d'une matière d'étanchéité (207; 208, 209) ou d'un corps de liaison étanche (300) faisant respectivement saillie vers l'extérieur de la face latérale (2; 102; 202).

2. Pavé suivant la revendication 1, caractérisé en ce que sur chaque face latérale (2) au moins une dent profilée (4, 4') et un espace de logement (5) sont prévus à une certaine distance des bords verticaux (8) de la face latérale (2).

3. Pavé suivant la revendication 1 ou 2, caractérisé en ce que les dents profilées (4, 4'; 14, 14'; 104; 217) ont la forme de trapèzes.

4. Pavé suivant l'une quelconque des revendications 1 à 3, caractérisé en ce que chaque face latérale (2; 102; 203) est pourvue de plusieurs dents profilées (4, 4'; 14, 14'; 104; 217) et de plusieurs espaces de logement (5; 103; 205).

5. Pavé suivant l'une quelconque des revendications 1 à 4, caractérisé en ce que chacune des faces latérales (2) présente une première dent profilée (4; 14) débutant directement à un coin (8) de la pierre (1) de préférence hexagonale et que cette dent est suivie, à une certaine distance, de chaque fois une deuxième dent profilée (4'; 14') dans le sens des aiguilles d'une montre.

6. Pavé suivant la revendication 5, caractérisé en ce que les dents profilées (4, 4'; 14 14') de chaque face latérale (2) sont séparées les unes des autres par la même distance (A).

7. Pavé suivant l'une quelconque des revendications 1 à 6, caractérisé en ce que les dents profilées (4, 4') présentent une longueur correspondant à la hauteur (H) du pavé (1).

8. Pavé suivant l'une quelconque des revendications 1 à 7, caractérisé en ce que les dents profilées (14, 14') présentent une longueur (H') s'étendant sur une partie de la hauteur (H) de la face latérale (2).

9. Pavé suivant la revendication 8, caractérisé en ce que les dents profilées (14, 14') se terminent chacune en dessous de la face supérieure (9) du pavé (1) faisant office de surface utile.

10. Pavé suivant la revendication 8 ou 9, caractérisé en ce que les dents profilées (4, 4'; 14, 14') présentent un biseau supérieur (10; 11).

11. Pavé suivant l'une quelconque des revendications 1 à 10, caractérisé en ce que les faces latérales (2) présentent dans la zone de transition avec la face supérieure (9) du pavé (1) un chanfrein (10') entre les dents profilées (4, 4').

12. Pavé suivant l'une quelconque des revendications 1 à 11, caractérisé en ce que les dents profilées (4, 4'; 14, 14') et les espaces de logement (5; 103; 205) du profilage d'appui (103, 104) présentent au moins une zone en contre-dépouille (105, 106; 105', 106').

13. Pavé suivant la revendication 12, caractérisé en ce que la zone en contre-dépouille (105, 106; 105', 106') s'étend sur toute la hauteur de chaque face latérale (102, 102').

14. Pavé suivant la revendication 12 ou 13, caractérisé en ce que les zones en contre-dépouille (105, 106; 105', 106') présentent des transitions arrondies (107).

15. Pavé suivant l'une quelconque des revendications 1 à 14, caractérisé en ce que plusieurs rainures périphériques parallèles (205, 205'; 205") sont prévues dans chacune des faces latérales (203).

16. Pavé suivant l'une quelconque des revendications 1 à 15, caractérisé en ce que les rainures (205, 205'; 205") s'étendent sensiblement horizontalement dans la position de pose de chaque pavé (201, 201') et en ce que les rainures constituent un ancrage avec la dent profilée d'un pavé associé.

17. Pavé suivant l'une quelconque des revendications 1 à 16, caractérisé en ce que la (les) rainure(s) (205, 205'; 205'') est (sont) disposée(s) à la même hauteur sur chaque face latérale du pavé voisin (201, 201').

18. Pavé suivant l'une quelconque des revendications 1 à 17, caractérisé en ce que la (les) rainure(s) (205, 205'; 205'') est (sont) respectivement rectiligne(s) ou sinueuse(s).

19. Pavé suivant l'une quelconque des revendications 1 à 18, caractérisé en ce que les faces latérales respectives (203') présentent en dessous de la (des) rainure(s) (205, 205' ; 205'') un épaulement venu de moulage (214, 214') en saillie par rapport à la zone de surface latérale supérieure (203").

20. Pavé suivant l'une quelconque des revendications 1 à 19, caractérisé en ce que le corps de liaison étanche (300) est intégré dans le pavé (1; 101; 201) et en ce qu'en position de pose, plusieurs corps de liaison étanches (300) voisins de pavés peuvent être reliés dans chaque zone d'interstice de pose respective (12; 13; 304; 204'; 206).

21. Pavé suivant l'une quelconque des revendications 1 à 20, caractérisé en ce que le corps de liaison étanche (300) se présente sous la forme d'un élément profilé en matière plastique.
